# EUROPÄISCHE PATENTSCHRIFT

(11) **EP 1 218 273 B1**
(45) Veröffentlichungstag und Bekanntmachung des Hinweises auf die Patenterteilung: **25.02.2004**
(21) Anmeldenummer: 00963927.9
(22) Anmeldetag: 23.08.2000
(51) Int. Cl.: B65H 31/02

(54) **SAMMELBEHÄLTER ZUM GEORDNETEN ABLEGEN VON SPARBÜCHERN ODER DERGLEICHEN**
COLLECTING CONTAINER FOR DEPOSITING BANK SAVINGS BOOKS OR SIMILAR IN AN ORDERED MANNER
COLLECTEUR PERMETTANT DE RANGER DES LIVRETS D'EPARGNE OU EQUIVALENT

(30) Priorität: 28.09.1999 DE 19946360
(43) Veröffentlichungstag der Anmeldung: 03.07.2002
(73) Patentinhaber: Wincor Nixdorf International GmbH, 33106 Paderborn (DE)
(72) Erfinder: FLÜGGE, Ruprecht, D-33175 Bad Lippspringe (DE)
(86) Internationale Anmeldenummer: PCT/DE2000/002882
(87) Internationale Veröffentlichungsnummer: WO 2001/023291

(56) Entgegenhaltungen:
- EP-A- 0 739 839
- PATENT ABSTRACTS OF JAPAN vol. 012, no. 195 (M-705), 7. Juni 1988 (1988-06-07) & JP 63 001667 A (FUJITSU LTD), 6. Januar 1988 (1988-01-06)
- PATENT ABSTRACTS OF JAPAN vol. 013, no. 257 (M-837), 14. Juni 1989 (1989-06-14) & JP 01 060563 A (HITACHI LTD), 7. März 1989 (1989-03-07)

## Beschreibung

### Technisches Gebiet

Die Erfindung betrifft einen Sammelbehälter zum geordneten Ablegen von Sparbüchern oder dergleichen, die aus einer Bearbeitungsvorrichtung mittels einer Transportvorrichtung ausgegeben werden, wobei der Falz des Sparbuches quer zur Förderrichtung der Transportvorrichtung verläuft.

### Stand der Technik

Selbstbedienungs-Bankautomaten können Sparbücher bei Bedarf ausgeben und alte oder beim Auftreten von Maschinenfehlern (z.B. Stromausfall) einbehaltene Sparbücher in einer Sammelbox ablegen. Sparbücher mit Querfalz, d.h. bei denen der Falz parallel zur Druckzeilenrichtung verläuft und die daher so transportiert werden, daß der Falz quer zur Förderrichtung der Transportvorrichtung liegt, lassen sich grundsätzlich schlechter geordnet ablegen als solche mit Längsfalz. Der Querfalz wirkt wie eine Störkante. Ferner ist der Öffnungswinkel von Sparbüchern mit Querfalz in der Regel kleiner als 180° und die aufgeschlagen abgelegten Sparbücher neigen daher stärker zum Zurückfedern oder Auffächern, so daß sich Probleme beim Übereinanderstapeln der Sparbücher auf der Ablagefläche ergeben.

Es gibt auch Sparbuchsammelboxen, die nach dem Prinzip eines "Mülleimers" arbeiten, d.h. in denen die Sparbücher ungeordnet aufgefangen werden. Solche Boxen benötigen aber viel Platz.

### Darstellung der Erfindung

Der Erfindung liegt die Aufgabe zugrunde, einen Sparbuchsammelbehälter der eingangs genannten Art anzugeben, in dem Sparbücher mit Querfalz geordnet und raumsparend abgelegt werden können.

Diese Aufgabe wird erfindungsgemäß dadurch gelöst, daß der annähernd quaderförmige Behälter einen Boden, zwei zueinander parallele Seitenwände und mindestens eine Querwand hat und mit der der mindestens einen Querwand gegenüberliegenden Querseite an die Bearbeitungsvorrichtung so anschließbar ist, daß der Boden und die Seitenwände mindestens annähernd parallel zur Förderrichtung der Transportvorrichtung sind, daß nahe dem dem Boden fernen Längsrand mindestens einer der Seitenwände eine zum Boden hin abfallende, sich entlang der Seitenwand erstreckende Führungsfläche ausgebildet ist und daß in dem Sammelbehälter eine vom Boden in Förderrichtung ansteigende Rampe angeordnet ist, deren bodennahe Kante einen Abstand von dem Augsgabeende der Transportvorrichtung hat, der mindestens gleich der senkrecht zum Falz gemessenen Breite des Sparbuches ist.

Trifft das von der Transportvorrichtung ausgegebene Sparbuch mit einer Ecke seiner Vorlaufkante auf die schräge Führungsfläche, so wird die Sparbuchecke auf einer parallel zur Transportrichtung verlaufenden Berührungslinie der Führungsfläche verschoben, bis das Sparbuch das Transportsystem verläßt. Nun kippt das Sparbuch an der nicht geführten Seiten nach unten weg, wobei es gleichzeitig von der Führungsfläche abrutscht. Das Sparbuch fällt teilweise auf den Boden der Box und teilweise auf die schräge Rampe. Diese Art der Ablage hat den Vorteil, daß die eine Hälfte des Sparbuches in dem sich an die Transportrollen der Transportvorrichtung anschließenden Bereich annähernd parallel zum Boden der Box liegt, während die andere Hälfte des Sparbuches auf der schrägen Rampe liegt. Die Ablagefläche ist also an den üblicherweise weniger als 180° betragenden Öffnungswinkel der Sparbücher angepaßt. Dadurch verringert sich die Neigung der Sparbücher zum Auffächern der Seiten, die das Ablegen eines folgenden Sparbuches verhindern würden. Durch die Eigensteifigkeit der Sparbücher wird ein noch in der Transportvorrichtung gehaltenes Sparbuch durch die Führungsfläche sicher über den Querfalz eines schon abgelegten Sparbuches geführt und fällt nach der Freigabe durch das Transportsystem auf das darunterliegende Sparbuch. Damit lassen sich Sparbücher mit Querfalz geordnet und platzsparend in Form eines Paketes aufeinanderstapeln.

Zweckmäßigerweise ist die Rampe parallel zur Förderrichtung an dem Boden verstellbar gehalten, so daß die Ablagefläche des Sammelbehälters auf die jeweilige Sparbuchgröße eingestellt werden kann. Die Rampe erstreckt sich dabei zweckmäßigerweise von einer Seitenwand zur anderen, braucht aber keine durchgehende Fläche zu sein.

Der obere Rand der Rampe liegt zweckmäßigerweise tiefer als der untere Rand der Führungsfläche, wobei sich an dem oberen Rand der Rampe an eine zur Querwand mindestens annähernd parallele Anschlagfläche anschließen kann, die sich nach oben über die Führungsfläche hinaus erstreckt. Damit wird sichergestellt, daß ein Sparbuch nicht über die Rampe hinaus gleiten kann.

Weitere Merkmale und Vorteile der Erfindung ergeben sich aus der folgenden Beschreibung, welche in Verbindung mit den beigefügten Zeichnungen die Erfindung anhand eines Ausführungsbeispieles erläutert.

### Kurzbeschreibung der Zeichnungen

Es zeigen
- Fig. 1: eine perspektivische Ansicht von oben in einen leeren an eine Transportvorrichtung anschließenden Sammelbehälter und
- Fig. 2: eine der Figur 1 entsprechende Darstellung eines Sammelbehälters beim Ablegen von Sparbüchern.

### Beschreibung einer Ausführungsform der Erfindung

Der in den Figuren 1 und 2 dargestellte allgemein mit 10 bezeichnete Sparbuchsammelbehälter hat die Gestalt eines offenen quaderförmigen Kastens mit einem Boden 12, zwei zueinander parallelen Seitenwänden 14, einer hohen Querwand 16 und einer niedrigen Querwand 18. An dem die niedrige Querwand 18 aufweisenden Ende ist der Sammelbehälter 10 an eine Transportvorrichtung einer Bearbeitungsvorrichtung, beispielsweise eines Sparbuchdruckers angeschlossen, wobei von der Transportvorrichtung nur mehrere zueinander koaxial angeordnete Transportrollenpaare 20 dargestellt sind. Gegebenenfalls könnte dieser Teil der Transportvorrichtung auch an der Box selber gelagert sein, wenn sich das als zweckmäßig erweisen sollte.

In dem oberen Bereich mindestens einer der Seitenwände 14 ist eine Führungsfläche 22 ausgebildet, die vom oberen Rand der Seitenwand 14 zum Boden 12 hin schräg abfällt, wie man dies in den Figuren 1 und 2 erkennt. Die Führungsfläche 22 erstreckt sich dabei über die Länge der Seitenwand 14 hin parallel zu der durch den Pfeil A in Figur 1 bezeichneten Förderrichtung der Transportrollen 20.

Auf dem Boden 12 des Sammelbehälters 10 ist eine Rampe 24 angeordnet, die vom Boden 12 weg in Förderrichtung ansteigt und die an ihrer oberen parallel zur Querwand 16 verlaufenden Kante in eine vertikale Anschlagfläche 26 übergeht. Die Rampe 24 ist mit einem Fortsatz 28 in einer Aussparung 30 des Bodens 12 geführt, so daß sie parallel zur Förderrichtung A innerhalb des Sammelbehälters 10 zusammen mit der Anschlagfläche 26 verstellbar ist. Eine parallel zur Aussparung 30 verlaufende Sägezahnleiste 32 ermöglicht das Feststellen der Rampe 24 in diskreten Schritten, so daß der Abstand der bodennahen Kante 34 der Rampe 24 vom Abgabeende der Transportvorrichtung, d.h. von den Transportrollen 20 so eingestellt werden kann, daß er zumindest annähernd der senkrecht zur Falzlinie gemessenen Breite eines Sparbuches entspricht.

Figur 2 zeigt den Sammelbehälter 10, in dem bereits ein oder mehrere Sparbücher 36 abgelegt sind und in den gerade ein weiteres Sparbuch 36 von der Transportvorrichtung eingeschoben wird. Der Vorschub des Sparbuches 36 erfolgt in der Weise, daß ein zur Förderrichtung A paralleler Rand des Sparbuches auf der schrägen Führungsfläche 22 aufliegt, so daß das Sparbuch 36 solange nicht nach unten fallen kann, solange es sich nicht von der Führungsfläche 22 weg, d.h. senkrecht zur Seitenwand 14 bewegen kann. Dies ist erst möglich, wenn das Sparbuch 36 den von den Rollenpaaren 20 gebildeten Transportspalt verläßt. In dem Moment fällt das Buch nach unten, wobei es gleichzeitig über die schräge Führungsfläche 22 senkrecht zur Förderrichtung seitlich wegrutscht. Mit der vorderen Hälfte kommt das Sparbuch 36 auf der Rampe 24 bzw. auf dieser bereits liegenden Sparbuchhälfte zu liegen, während die hintere Hälfte des Sparbuches parallel zum Boden 12 liegt.

Man erkennt, daß die Ablage also mit einem Öffnungswinkel des Sparbuches von weniger als 180° erfolgt. Dadurch wird vermieden, daß die Seiten des Sparbuches hochfedern und sich dieses aufblättert, was das Ablegen der darauffolgenden Sparbücher behindern würde.

Im vorliegenden wurde stets von Sparbüchern gesprochen. Es versteht sich, daß darunter alle heft- oder buchartigen Gegenstände zu verstehen sind, bei denen ein ähnliches Problem auftritt.

## Patentansprüche

1. Sammelbehälter zum geordneten Ablegen von Sparbüchern oder dergleichen, die aus einer Bearbeitungsvorrichtung mittels einer Transportvorrichtung (20) ausgegeben werden, wobei der Falz des Sparbuches quer zur Förderrichtung (A) der Transportvorrichtung (20) verläuft,
**dadurch gekennzeichnet,**
**daß** der annähernd quaderförmige Behälter (10) einen Boden (12), zwei zueinander parallele Seitenwände (14) und mindestens eine Querwand (16) hat und mit der der mindestens einen Querwand (16) gegenüberliegenden Querseite an die Bearbeitungsvorrichtung so anschließbar ist, daß der Boden (12) und die Seitenwände (14) mindestens annähernd parallel zur Förderrichtung (A) der Transportvorrichtung (20) sind, daß nahe dem dem Boden (12) fernen Längsrand mindestens einer der Seitenwände (14) eine zum Boden hin abfallende, sich entlang der Seitenwand erstreckende Führungsfläche (22) ausgebildet ist und daß in dem Sammelbehälter (10) eine vom Boden (12) in Förderrichtung (A) ansteigende Rampe (24) angeordnet ist, deren bodennahe Kante (34) einen Abstand von dem Ausgabeende der Transportvorrichtung (20) hat, der mindestens gleich der senkrecht zum Falz gemessenen Breite eines Sparbuches (36) ist.

2. Sammelbehälter nach Anspruch 1,
**dadurch gekennzeichnet,**
**daß** die Rampe (24) parallel zur Förderrichtung (A) an dem Boden (12) verstellbar gehalten ist.

3. Sammelbehälter nach Anspruch 1 oder 2,
**dadurch gekennzeichnet,**
**daß** die Rampe (24) sich von einer Seitenwand zur anderen erstreckt.

4. Sammelbehälter nach einem der Ansprüche 1 bis 3,
**dadurch gekennzeichnet,**
**daß** der obere Rand der Rampe (24) tiefer als der untere Rand der Führungsfläche (22) liegt.

5. Sammelbehälter nach Anspruch 4,
**dadurch gekennzeichnet,**
**daß** sich an den oberen Rand der Rampe (24) eine zur Querwand (16) mindestens annähernd parallele Anschlagfläche (26) erstreckt, die nach oben über die Führungsfläche (22) hinausragt.

## Claims

1. Collecting container in which savings books or the like can be deposited in an ordered manner, the savings books being dispensed from a processing arrangement by means of a transporting arrangement (20), and the fold of the savings book running transversely to the conveying direction (A) of the transporting arrangement (20), **characterized in that** the more or less cuboidal container (10) has a base (12), two parallel side walls (14) and at least one transverse wall (16) and, by means of the transverse side which is located opposite the at least one transverse wall (16), can be connected to the processing arrangement such that the base (12) and the side walls (14) are at least more or less parallel to the conveying direction (A) of the transporting arrangement (20), **in that** formed in the vicinity of that longitudinal border of at least one of the side walls (14) which is remote from the base (12) is a guide surface (22) which slopes down in the direction of the base and extends along the side wall, and **in that** arranged in the collecting container (10) is a ramp (24) which slopes up from the base (12) in the conveying direction (A) and of which the edge (34) in the vicinity of the base is spaced apart from the dispensing end of the transporting arrangement (20) by a distance which is at least equal to the width of a savings book (36), as measured perpendicularly to the fold.

2. Collecting container according to Claim 1, **characterized in that** the ramp (24) is retained on the base (12) such that it can be adjusted parallel to the conveying direction (A).

3. Collecting container according to Claim 1 or 2, **characterized in that** the ramp (24) extends from one side wall to the other.

4. Collecting container according to one of Claims 1 to 3, **characterized in that** the top border of the ramp (24) is located at a lower level than the bottom border of the guide surface (22).

5. Collecting container according to Claim 4, **characterized in that** a stop surface (26) which is at least more or less parallel to the transverse wall (16), and projects upwards beyond the guide surface (22), extends on the top border of the ramp (24).

## Revendications

1. Récipient collecteur pour ranger de façon ordonnée des livrets d'épargne ou des objets comparables qui sortent d'un dispositif de traitement à l'aide d'un dispositif de transport (20), l'onglet du livret d'épargne s'étendant transversalement à la direction de transport (A) du dispositif de transport (20), **caractérisé en ce que** le récipient (10) approximativement parallélépipédique a un fond (12), deux parois latérales (14) parallèles l'une à l'autre et au moins une paroi transversale (16) et peut être raccordé au dispositif de traitement par le côté transversal situé en face de la paroi transversale (16) au moins au nombre d'une, de façon à ce que le fond (12) et les parois latérales (14) soient au moins approximativement parallèles à la direction de convoyage (A) du dispositif de transport (20), **en ce qu'**une surface de guidage (22) qui est inclinée vers le fond et qui s'étend le long de la paroi latérale est formée près du bord longitudinal, éloigné du fond (12), d'au moins une des parois latérales (14) et **en ce que** dans le récipient collecteur (10) est placée une rampe (24) qui s'élève du fond (12) dans la direction de convoyage (A) et dont l'arête (34) proche du fond est, par rapport à l'extrémité de distribution du dispositif de transport (20), et à une distance qui est au moins égale à la largeur d'un livret d'épargne (36) mesurée perpendiculairement à l'onglet.

2. Récipient collecteur selon la revendication 1, **caractérisé en ce que** la rampe (24) est maintenue sur le fond, de façon mobile et parallèlement à la direction de convoyage (A).

3. Récipient collecteur selon la revendication 1 ou 2, **caractérisé en ce que** la rampe (24) s'étend d'une paroi latérale à l'autre.

4. Récipient collecteur selon l'une des revendications 1 à 3, **caractérisé en ce que** le bord supérieur de la rampe (24) se trouve à une plus grande profondeur que le bord inférieur de la surface de guidage (22).

5. Récipient collecteur selon la revendication 4, **caractérisé en ce que**, sur le bord supérieur de la rampe (24), s'étend une surface d'arrêt (26) qui est au moins approximativement parallèle à la paroi transversale (16) et qui dépasse vers le haut au-dessus de la surface de guidage (22).
